# EUROPÄISCHE PATENTSCHRIFT

(11) **EP 1 241 418 B1**
(45) Veröffentlichungstag und Bekanntmachung des Hinweises auf die Patenterteilung: **12.07.2006**
(21) Anmeldenummer: 02005649.5
(22) Anmeldetag: 12.03.2002
(51) Int. Cl.: F25D 23/00, F16L 55/027, F25D 23/06, F25B 39/04

(54) **Kühl- und/oder Gefriergerät**
Refrigeration and/or freezing apparatus
Appareil frigorifique et/ou de congélation

(30) Priorität: 14.03.2001 DE 20104425 U
(43) Veröffentlichungstag der Anmeldung: 18.09.2002
(73) Patentinhaber: Liebherr-Hausgeräte Lienz GmbH, 9900 Lienz (AT)
(72) Erfinder: Walker Andreas,, 9781 Oberdrauburg (AT)
(74) Vertreter: Gossel, Hans K.

(56) Entgegenhaltungen:
- EP-A- 0 943 879
- DE-A- 19 818 993
- DE-B- 1 040 053
- DE-C- 854 220
- FR-A- 1 204 074
- US-A- 2 391 507
- US-A- 2 509 614
- US-A- 2 590 731
- US-A- 3 578 280
- US-A- 4 040 440
- US-A- 4 920 696
- US-A- 6 148 631

## Beschreibung

Die vorliegende Erfindung betrifft ein Kühl- und/oder Gefriergerät wie Kühlschränke, Gefriertruhen und dergleichen, mit einem Innenbehälter, der von einem Gerätegehäuse außenseitig umschlossen ist, einer Ausschäumung zwischen dem Innenbehälter und dem Gerätegehäuse, einem Kältemittelkreislauf, der einen Verdampfer, einen Kompressor und einen Verflüssiger aufweist, wobei der Kompressor an einem Kompressorträger gelagert ist, der einen Befestigungsabschnitt zur Lagerung des Kompressorträgers besitzt.

Derartige Kühl- und/oder Gefriergeräte sind in mehrfacher Hinsicht verbesserungsfähig. Ein Aspekt hierbei ist es, daß diese Geräte bisweilen im Betrieb unerwünscht laut sind. Durch das Ein- und Ausschalten des Kompressors erfolgt die Geräuschemission nicht als konstantes, gleichmäßiges Brummen, sondern in zyklischen Intervallen, so daß die Geräuschentwicklung als störend empfunden werden kann.

Ein Kühlgerät der eingangs genannten Art zeigt beispielsweise die US 4,920,696. Rückseitig ist im Gerätekorpus eine Nische zwischen den Seitenwänden des Gehäuses vorgesehen, in der der Kompressor des Kältemittelkreislaufs angeordnet ist. Der Kompressor sitzt dabei auf einem Kompressorträger, der einerseits in einer durch das Gerätegehäuse hindurchgehenden Halterung steckt und andererseits mit einer sich quer über die Nische hinweg erstreckenden Schiene rechts und links am Gerätegehäuse festgeschraubt ist.

Der vorliegenden Erfindung liegt daher die Aufgabe zugrunde, ein verbessertes Kühl- und/oder Gefriergerät zu schaffen, das Nachteile aus dem Stand der Technik vermeidet und letzteren in vorteilhafter Weise weiterbildet. Insbesondere soll ein hinsichtlich seiner Geräuschentwicklung verbessertes Kühl- bzw. Gefriergerät geschaffen werden.

Diese Aufgabe wird durch ein Kühl- und/oder Gefriergerät gemäß Patentanspruch 1 gelöst. Bevorzugte Ausgestaltungen der Erfindung sind Gegenstand der abhängigen Ansprüche.

Gemäß der vorliegenden Erfindung zeichnet sich das Kühl- und/oder Gefriergerät also dadurch aus, daß der Kompressor an einem Kompressorträger befestigt ist, dessen Lagerung frei von mechanischen Verbindungen zu einem Gerätegehäuse, das den Innenbehälter des Gerätes einfaßt, ausgebildet ist. Es ist also vorgesehen, daß das Gerätegehäuse und der Kompressor sowie die zugehörige Kompressorbefestigung separate Schwingkreise bilden. Der Kompressor ist vom Gerätegehäuse entkoppelt. Es sind zwischen Kompressor und Gerätegehäuse keine körperschallübertragenden Verbindungen vorgesehen. Hierdurch kann die Schallemission des Kühl- bzw. Gefriergerätes beträchtlich reduziert werden. Der vom Kompressor emitierte Körperschall gelangt bei herkömmlichen Geräten über die Kompressorfüße und deren elastische Lager auf das Bodenblech des Gerätes und breitet sich über das Bodenblech auf das Gerätegehäuse aus. Die große Fläche des schwingenden Gehäuses emitiert den Körperschall dann als Luftschall. Hier schafft die Entkoppelung des Kompressors vom Gerätegehäuse Abhilfe.

Insbesondere kann der Kompressor an der Rückwandisolierung gelagert sein.

Vorzugsweise besitzt der Kompressorträger horizontale Querstreben, mit denen er in die Rückwand des Gerätes eingeschäumt ist. Diese Querstreben geben der Kompressorbefestigung höhere Festigkeit. Der Kompressor selbst kann in einer Kompressornische angeordnet sein, die im Bodenbereich des Gerätes an dessen Rückwand ausgebildet sein kann.

Ferner werden durch einen Schalldämpfer im Bereich des Verdampfers unmittelbar die im Verdampfer entstehenden Schallemissionen gedämpft. Insbesondere kann der Schalldämpfer zumindest ein Dämpferelement im Inneren des Kältemittelkreislaufes aufweisen. Durch ein solches im Inneren des Kühlkanales im Gasexpansionsbereich angeordnetes Dämpferelement kann die Schallemission unmittelbar dort unterdrückt werden, wo sie entsteht.

Die im Gasexpansionsbereich des Verdampfers auftretenden hohen Druckgradienten führen zu Turbulenzen des Kühlgases. Während der sprunghaften Expansion können sich Tröpfchen des Kühlgases bis weit in die Zone geringeren Druckes ausbreiten und dort zerstäuben. Dieser nicht lineare Explosionsvorgang der Kältemitteltröpfchen führt zu Schallemissionen, die sich durch das Gehäuse des Verdampfers hindurch ausbreiten können.

In Weiterbildung der Erfindung ist vorgesehen, daß der Schalldämpfer an der Mündung einer zwischen dem Verdampfer und dem Kompressor angeordneten Drosseistrecke vorgesehen ist. Insbesondere kann der Schalldämpfer im Gasexpansionsbereich hinter der Kapillarmündung eines Kapillarrohres angeordnet sein. Hier treten die großen Druckgradienten auf, die zu den unerwünschten Schallemissionen führen.

Insbesondere kann der Schalldämpfer als ein die Kältemittelströmung verlangsamendes bzw. vergleichmäßigendes Strömungselement, insbesondere als poröses Strömungsfilter, ausgebildet sein, das die aus dem Kapillarrohr schießenden Tröpfchen auf eine geringere Ausbreitungsgeschwindigkeit abbremst. Dadurch kann die Zerstäubung in einer Zone höheren Druckes erfolgen, der Explosionsvorgang erfolgt mit geringerer Intensität. Zudem werden durch die Verminderung der Gasgeschwindigkeit die Strömungsturbulenzen des Kühlmittels reduziert.

Der Strömungsfilter ist zweckmäßigerweise derart porös, daß die Gas- bzw. Tröpfchenströmung durch ihn hindurchtreten kann. Insbesondere kann als Schalldämpfer ein Metallfaserkörper, vorzugsweise ein Stahlwollestopfen, hinter die Kapillarmündung in den Expansionsbereich des Kältemittelkanales eingebracht werden. Der Faserkörper füllt vorzugsweise den gesamten Querschnitt des Kältemittelkanales in diesem Bereich aus, so daß die Gasströmung durch den Faserkörper hindurchtreten muß.

Der Einsatz von loser Stahlwolle kann die einwandfreie Funktion des Kühl- bzw. Gefriergerätes beeinträchtigen, da einzelne Partikel und Fasern im Betrieb vom Kältemittel mitgerissen werden können. Diese können das Kapillarrohr verstopfen bzw. den Kompressor zerstören. Der Faserkörper kann sich schlimmstenfalls nach längerer Betriebszeit gänzlich aus dem Expansionsbereich verflüchtigen und somit seine Wirkung verlieren. Um hier Abhilfe zu schaffen, kann in Weiterbildung der Erfindung der Faserkörper von einer Ummantelung vorzugsweise aus engmaschigem Material umschlossen sein. Die Ummantelung kann eine Öffnung besitzen, durch die das Kapillarrohr ein Stück in den Faserkörper hineingeschoben werden kann. Die Ummantelung ist vorteilhafterweise derart ausgebildet, daß kein Faseraustritt bzw. keine Faserverflüchtigung erfolgen kann.

In alternativer Weiterbildung der Erfindung kann als Schalldämpfer ein faserfreies Dämpferelement aus porösem Material in den Kältemittelkanal in dessen Gasexpansionsbereich eingebracht sein. Hierdurch wird ebenfalls verhindert, daß sich Partikel bzw. Fasern aus dem Dämpferelement lösen und zu Beschädigungen bzw. Funktionsstörungen führen.

Nachfolgend, Beispiele und zugehöriger Zeichnungen näher erläutert. In diesen zeigen:
- Figur 1: eine Draufsicht auf die Rückwand eines Kühl- und Gefriergerätes nach einer bevorzugten Ausführung der Erfindung in schematischer Darstellung, die die Anordnung des Kompressors zeigt,
- Figur 2: einen Längsschnitt durch die Rückwand des Gerätes aus Figur 1, die die Befestigung eines Kompressorträgers zeigt,
- Figur 3: eine Figur 1 ähnliche Draufsicht auf die Rückwand eines Kühl- und Gefriergerätes nach einer weiteren bevorzugten Ausführung der Erfindung in schematischer Darstellung, die die Anordnung des Kompressors zeigt,
- Figur 4: einen Längsschnitt durch die Rückwand des Geräts aus Figur 3, die die Befestigung eines Kompressorträgers in der Rückwand im Bereich deren Kompressornische zeigt,
- Figur 5: eine Figur 1 ähnliche Draufsicht auf die Rückwand eines Kühl- und Gefriergerätes, die die Anordnung des Kompressors und eines Verflüssigers zeigt, jedoch nicht Bestandteil der Erfindung ist,
- Figur 6: einen Längsschnitt durch die Rückwand des Gerätes aus Figur 5, die die Befestigung eines Kompressorträgers an dem Verflüssiger zeigt,
- Figur 7: eine Schnittansicht des Kältemittelkreislaufs im Bereich des Verdampfers in schematischer Darstellung, die die Anordnung eines Schalldämpfers im Gasexpansionsbereich hinter einer Kapillarrohrmündung zeigt,
- Figur 8: eine schematische Darstellung eines Schalldämpferelementes aus Stahlwolle nach einer bevorzugten Ausführung der Erfindung, und
- Figur 9: eine schematische Darstellung eines Schalldämpferelementes aus porösem, faserfreiem Material nach einer bevorzugten Ausführung der Erfindung.

Der in den Figuren 1 und 2 dargestellte Kühl- bzw. Gefrierschrank besitzt einen Kältemittelkreislauf mit einem Kompressor 1, der in an sich bekannter Weise mit einem nicht näher dargestellten Verdampfer und einem Verflüssiger in Verbindung steht. Der Kompressor 1 ist in einer Nische 2 angeordnet, die am unteren Ende der Rückwand 3 des Gerätes ausgebildet ist. Die Nische 2 wird durch einen zum Innenraum des Kühlschrankes hin gerichteten Absatz der Rückwand 3 gebildet und erstreckt sich quer über die Rückwand (vgl. Figur 1 und 2).

Der Kompressor 1 ist an einem Kompressorträger 4 befestigt. Wie Figur 2 zeigt, steht der Kompressor 1 mit seinen Füßen auf Schwingungsdämpferelementen 19. Über diese steht er auf dem Kompressorträger 4, der eine geeignete Aufstandsfläche hierfür besitzt. Der Kompressorträger 4 besitzt einen Befestigungsabschnitt 5, der in der gezeigten Ausführung aus zwei Längsträgern besteht, die über zwei Querstreben miteinander verbunden sind (vgl. Figur 1). Mit dem Befestigungsabschnitt 5 ist der Kompressorträger 4 eingeschäumt, so daß er keine mechanische Verbindung zum Gerätegehäuse hat. Das Kühl- und Gefriergerät kann in an sich bekannter Weise einen Innenbehälter 6 bis 17 aufweisen, der von einem Gerätegehäuse auf der Außenseite umschlossen ist. Der Zwischenraum zwischen dem Innenbehälter 6 und dem Gerätegehäuse auf der Außenseite ist ausgeschäumt. Die Ausschäumung 7 ist in Figur 2 gezeigt. Der Kompressorträger 4 ist mit seinem Befestigungsabschnitt 5 in der Ausschäumung 7 eingeschäumt, und zwar in der Ausschäumung der Rückwand des Gerätes, wie Figur 2 zeigt. Der Kompressor 1 bzw. der Kompressorträger 4 sitzt hängend in der Ausschäumung 7. Wie Figur 2 zeigt, sitzt der Befestigungsabschnitt in der senkrechten Rückwand 3, die oberhalb der Nische 2 an diese anschließt. Die Querstreben des Befestigungsabschnittes 5 geben der Einschäumung höhere Festigkeit, so daß der Kompressorträger 4 ausreichend fest verankert ist. Ohne eigens dargestellt zu sein, kann der Verflüssiger ebenfalls an der Rückwand 3 angeschäumt und ebenso mechanisch vom Gerätegehäuse entkoppelt sein. Somit bilden Kompressor und Verflüssiger einen Schwingkreis, der mit dem übrigen Gehäuse des Gerätes keine metallische Verbindung hat und deshalb auch keinen Körperschall direkt übertragen kann.

Entsprechend der Ausführungsform nach den Figuren 3 und 4 kann der Kompressorträger 4 auch im Bereich der Nische 2 in die Rückwand 3 eingeschäumt sein. Wie Figur 4 zeigt, erstreckt sich der Kompressorträger 4 im Bereich der senkrechten Wand der Nische 2 in die Ausschäumung 7 der Rückwand hinein. Insgesamt besitzt der Kompressorträger 4 eine U-förmige Gestalt, wobei das zur Rückseite offene U mit zwei sich L-förmig aneinanderschließenden Schenkeln im Bereich der Nische 2 in die Ausschäumung 7 eingeschäumt ist. Durch die Einschäumung in die Oberseite der Nische 2 können die Gewichtskräfte des Kompressors gut aufgenommen werden. Zudem ist eine Aufhängung unmittelbar oberhalb des Schwerpunkts des Kompressors gegeben, wo keine Kippmomente entstehen können. Wie bei der Ausführung nach den Figuren 1 und 2 bildet der Kompressor einen Schwingkreis, der mit dem übrigen Gehäuse des Geräts keine metallische Verbindung hat und deshalb auch keinen Körperschall direkt übertragen kann.

Entsprechend den Figuren 5 und 6, die jedoch nicht Bestandteil der Erfindung sind, kann der Kompressorträger 4 auch an dem Verflüssiger 8 aufgehängt sein. Bei dieser Variante ist der Kompressorträger 4 mit dem Verflüssiger 8 mechanisch verbunden. Der Verflüssiger 8 ist vom übrigen Gerät mechanisch entkoppelt, so daß der Kompressor 1 und der Verflüssiger 8 einen mechanisch getrennten Schwingkreis bilden. Der Verflüssiger 8 ist vorzugsweise an die Rückwand 3 angeschäumt, so daß mittelbar auch der Kompressor 1 an der Ausschäumung 7 der Rückwand 3 befestigt ist. Ansonsten kann die Ausführung nach den Figuren 5 und 6 der zuvor in Verbindung mit den Figuren 1 und 2 beschriebenen entsprechen, so daß hierauf Bezug genommen wird und entsprechende Bauteile mit denselben Bezugsziffem gekennzeichnet sind.

Ferner ist vorteilhafterweise im Bereich des Verdampfers 9 ein Schalldämpfer 10 vorgesehen. Zur Expansion des vom Kompressor mit Druck beaufschlagten Kältemittels kann in an sich bekannter Weise im Kältemittelkanal eine Querschnittsvergrößerung vorgesehen sein. Wie Figur 7 zeigt, kann ein Kapillarrohr 11 in ein trompetenförmiges Kanalrohr 12 münden, das über den Endbereich des Kapillarrohres 11 geschoben ist. In dem Gasexpansionsbereich hinter der Mündung des Kapillarrohres 11 ist der Schalldämpfer 10 in den Kältemittelkanal eingebracht.

Der Schalldämpfer 10 kann als Metallfaserstopfen vorzugsweise aus Stahlwolle in das trompetenförmige Kanalrohr 12 eingesetzt sein. Vorzugsweise füllt es dessen Querschnitt gänzlich aus. Es sitzt insbesondere, wie Figur 7 zeigt, unmittelbar auf der Mündung der Kapillare 11.

Um ein Zerbröseln des Faserstückes bzw. eine Verflüchtigung einzelner Fasern zu verhindern, besteht der Schalldämpfer 10 aus einem Kern aus Metallfasermaterial, der von einer Ummantelung 13 umhüllt ist. Die Ummantelung 13 kann aus einem sehr engmaschigen Gewebe bestehen, welches eine Filterfunktion übernimmt und ein Lösen von Fasern und Partikeln verhindert. Die Ummantelung 13 kann eine Öffnung 14 für das Kapillarrohr 11 besitzen, so daß das Kapillarrohr 11 mit seiner Mündung 14 in den Metallfaserkörper eingeschoben werden kann.

Um Kompressorbeschädigungen oder Funktionsbeeinträchtigungen durch das Lösen von Metallfasern zu verhindern, kann als Schalldämpfer 10 auch ein Dämpferelement aus porösem, faserfreiem Material vorgesehen sein. Wie Figur 9 zeigt, ist dieses faserfreie Dämpferelement vorzugsweise ebenfalls derart geformt, daß es den Querschnitt des Kältemittelkanales nach der Mündung des Kapillarrohres 11 vollständig ausfüllt. Das aus dem Kapillarrohr 11 austretende Kältemittel tritt somit durch das Dämpferelement hindurch.

## Patentansprüche

1. Kühl- und/oder Gefriergerät, insbesondere -möbel wie Kühlschrank, Gefriertruhe und dergleichen, mit einem Innenbehälter (6), der von einem Gerätegehäuse außenseitig umschlossen ist, einer Ausschäumung (7) zwischen dem Innenbehälter (6) und dem Gerätegehäuse, einem Kältemittelkreislauf, der einen Verdampfer (9), einen Kompressor (1) und einen Verflüssiger (8) aufweist, wobei der Kompressor (1) an einem Kompressorträger (4) gelagert ist, der einen Befestigungsabschnitt (5) zur Lagerung des Kompressorträgers (4) besitzt, **dadurch gekennzeichnet, daß** der Kompressorträger (4) mit seinem Befestigungsabschnitt (5) mechanisch vom Gerätegehäuse entkoppelt in die Ausschäumung (7) eingeschäumt ist.

2. Kühl- und/oder Gefriergerät nach einem der vorhergehenden Ansprüche, wobei der Kompressorträgers (4) im Bereich einer den Kompressor (1) aufnehmenden Nische (2) in der Rückwand (3) des Gerätes in die Ausschäumung (7) eingeschäumt ist.

3. Kühl- und/oder Gefriergerät nach einem der vorhergehenden Ansprüche, wobei der Verflüssiger (8) frei von körperschallübertragenden Verbindungen zu dem Gerätegehäuse im Bereich der Rückwand (3) des Gerätes eingeschäumt bzw. angeschäumt ist.

4. Kühl- und/oder Gefriergerät nach einem der vorhergehenden Ansprüche, wobei der Kältemittelkreislauf einen Schalldämpfer (10) im Bereich des Verdampfers (9) aufweist.

5. Kühl- und/oder Gefriergerät nach Anspruch 4, wobei der Schalldämpfer (10) ein Dämpferelement im Inneren des Kältemittelkreislaufs aufweist.

6. Kühl- und/oder Gefriergerät nach einem der beiden vorhergehenden Ansprüche, wobei der Schalldämpfer (10) an der Mündung einer zwischen den Verdampfer (9) und den Kompressor (1) geschalteten Drossel (11), insbesondere an der Kapillarmündung (14) eines Kapillarrohres (11) des Kältemittelkreislaufs angeordnet ist.

7. Kühl- und/oder Gefriergerät nach einem der vorhergehenden Ansprüche, wobei als Schalldämpfer (10) ein die Kältemittelströmung verlangsamendes und/oder vergleichmäßigendes Strömungselement, insbesondere ein poröses Strömungsfilter vorgesehen ist.

8. Kühl- und/oder Gefriergerät nach einem der vorhergehenden Ansprüche, wobei als Schalldämpfer (10) ein insbesondere metallischer Faserkörper, vorzugsweise ein Stahlwollestopfen (16), in den Gasexpansionsbereich des Kältemittelkreislaufs eingebracht ist.

9. Kühl- und/oder Gefriergerät nach dem vorhergehenden Anspruch, wobei der Faserkörper (16) von einer Ummantelung (13) vorzugsweise aus engmaschigem Material umschlossen ist.

10. Kühl- und/oder Gefriergerät nach einem der vorhergehenden Ansprüche, wobei als Schalldämpfer (10) ein faserfreier, poröser Körper (17) in den Gasexpansionsbereich des Kältemittelkreislaufs eingebracht ist.

## Claims

1. Refrigerating and/or freezing appliance, in particular refrigerating and/or freezing units such as refrigerator, chest freezer and the like, having an inner container (6) enclosed on the outside by an appliance housing, having a foam filling (7) between the inner container (6) and the appliance housing, and having a refrigerant circuit with an evaporator (9), a compressor (1) and a condenser (8), the compressor (1) being mounted on a compressor carrier (4) which has a fastening portion (5) for mounting the compressor carrier (4), **characterized in that** the compressor carrier (4) is incorporated in the foam filling (7) by way of its fastening portion (5) such that it is isolated mechanically from the appliance housing.

2. Refrigerating and/or freezing appliance according to Claim 1, in which the compressor carrier (4) is incorporated in the foam filling (7) in the region of a niche (2), which accommodates the compressor (1), in the rear wall (3) of the appliance.

3. Refrigerating and/or freezing appliance according to one of the preceding claims, in which the condenser (8) is foam-mounted in or on the region of the rear wall (3) of the appliance such that it is free of connections to the appliance housing which transmit structure-borne sound.

4. Refrigerating and/or freezing appliance according to one of the preceding claims, in which the refrigerant circuit has a sound absorber (10) in the region of the evaporator (9).

5. Refrigerating and/or freezing appliance according to Claim 4, in which the sound absorber (10) has an absorber element in the interior of the refrigerant circuit.

6. Refrigerating and/or freezing appliance according to one of the preceding claims, in which the sound absorber (10) is disposed at the mouth of a restrictor (11) connected between the evaporator (9) and the compressor (1), in particular at the capillary mouth (14) of a capillary tube (11) of the refrigerant circuit.

7. Refrigerating and/or freezing appliance according to one of the preceding claims, in which the sound absorber (10) provided is a flow element which slows down and/or evens out the refrigerant flow, in particular a porous flow filter.

8. Refrigerating and/or freezing appliance according to one of the preceding claims, in which the sound absorber (10) is an, in particular, metallic fibre body, preferably a steel-wool plug (16), which is introduced into the gas-expansion region of the refrigerant circuit.

9. Refrigerating and/or freezing appliance according to the preceding claim, in which the fibre body (16) is enclosed by a sheath (13) preferably made of close-meshed material.

10. Refrigerating and/or freezing appliance according to one of the preceding claims, in which the sound absorber (10) is a fibre-free, porous body (17) which is introduced into the gas-expansion region of the refrigerant circuit.

## Revendications

1. Appareil de réfrigération et/ou appareil de congélation, en particulier meuble de réfrigération/congélation tel qu'un réfrigérateur, congélateur-bahut et similaires, comprenant un réservoir intérieur (6), qui est entouré côté extérieur d'un carter d'appareil, un moussage extérieur (7) entre le réservoir intérieur (6) et le carter d'appareil, un circuit de réfrigérant, qui présente un évaporateur (9), un compresseur (1) et un condenseur (8), le compresseur (1) étant logé sur un support de compresseur (4), lequel présente une partie de fixation (5) pour le logement du support de compresseur (4), **caractérisé en ce que** le support de compresseur (4) avec sa partie de fixation (5) est dissocié mécaniquement du carter d'appareil et est moussé intérieurement dans le moussage extérieur (7).

2. Appareil de réfrigération et/ou de congélation selon la revendication précédente, le support de compresseur (4) étant moussé à l'intérieur dans le moussage extérieur (7) dans la zone d'une niche (2), recevant le compresseur (1), dans la paroi arrière (3) de l'appareil.

3. Appareil de réfrigération et/ou de congélation selon l'une quelconque des revendications précédentes, le condenseur (8) étant moussé à l'intérieur ou rapporté par moussage dans la zone de la paroi arrière (3) de l'appareil en l'absence de liaisons transmettant les bruits de structure avec le carter d'appareil.

4. Appareil de réfrigération et/ou de congélation selon l'une quelconque des revendications précédentes, le circuit de réfrigérant présentant un amortisseur de bruit (10) dans la zone de l'évaporateur (9).

5. Appareil de réfrigération et/ou de congélation selon la revendication 4, l'amortisseur de bruit (10) présentant un élément amortisseur à l'intérieur du circuit de réfrigérant.

6. Appareil de réfrigération et/ou de congélation selon l'une quelconque des deux revendications précédentes, l'amortisseur de bruit (10) étant disposé sur l'orifice d'un dispositif d'étranglement (11) branché entre l'évaporateur (9) et le compresseur (1), en particulier sur l'orifice capillaire (14) d'un tube capillaire (11) du circuit de réfrigérant.

7. Appareil de réfrigération et/ou de congélation selon l'une quelconque des revendications précédentes, un élément d'écoulement ralentissant et/ou uniformisant l'écoulement du réfrigérant, en particulier un filtre d'écoulement poreux, étant prévu comme amortisseur de bruit (10).

8. Appareil de réfrigération et/ou de congélation selon l'une quelconque des revendications précédentes, un corps en fibre en particulier métallique, de préférence un bouchon en laine d'acier (16), étant introduit comme amortisseur de bruit (10) dans la zone d'expansion de gaz du circuit de réfrigérant.

9. Appareil de réfrigération et/ou de congélation selon la revendication précédente, le corps de fibre(16) étant entouré d'une enveloppe (13) de préférence à base de matériau à mailles serrées.

10. Appareil de réfrigération et/ou de congélation selon l'une quelconque des revendications précédentes, un corps (17) sans fibre et poreux étant introduit comme amortisseur de bruit (10) dans la zone d'expansion de gaz du circuit de réfrigérant.
